# FASCICULE DE BREVET EUROPEEN

(11) **EP 2 976 957 B1**
(45) Date de publication et mention de la délivrance du brevet: **01.03.2017**
(21) Numéro de dépôt: 15176832.2
(22) Date de dépôt: 15.07.2015
(51) Int. Cl.: A42B 3/22, A42B 3/32

(54) **CASQUE DE PROTECTION À MENTONNIÈRE MOBILE AVEC MÉCANISME DE RELEVAGE AUTOMATIQUE DE L' ÉCRAN**
SCHUTZHELM MIT BEWEGLICHEM KIEFERSCHILD MIT AUTOMATISCHEM DISPLAYERFASSUNGSMECHANISMUS
PROTECTIVE HELMET WITH MOVABLE CHIN GUARD WITH AUTOMATIC LIFTING MECHANISM FOR THE SCREEN

(30) Priorité: 21.07.2014 FR 1457005
(43) Date de publication de la demande: 27.01.2016
(73) Titulaire: Shark, 13011 Marseille (FR)
(72) Inventeur: BERTHIER, Philippe, 13011 MARSEILLE (FR); MAILLARD, Jean François, 13015 MARSEILLE (FR); ARRIBARD, Moïse, 13390 AURIOL (FR)
(74) Mandataire: Chevalier, Renaud Philippe

(56) Documents cités:
- EP-A1- 1 101 419
- EP-A1- 1 806 986
- FR-A1- 2 886 521

## Description

La présente invention se rapporte à un casque de protection, notamment pour motocycliste.

Elle se rapporte plus particulièrement à un casque de protection du type comportant une coque sur laquelle sont montés mobile un écran et une mentonnière.

De tels casques sont connus pour offrir une double configuration, à savoir :
- une configuration dite « intégral » dans laquelle la mentonnière est fermée sur l'avant du casque et procure une protection de la portion faciale du menton, et
- une configuration dite « jet » dans laquelle la mentonnière est ouverte et placée sur l'arrière du casque, au-delà du sommet de la coque, pour dégager le visage du porteur tout en gardant le casque en place sur le crâne, tout en évitant d'avoir une mentonnière saillante en position ouverte pour, d'une part, éviter des lésions graves des cervicales au porteur en cas de chute et de blocage par frottement contre le sol ou d'autres obstacles et pour, d'autre part, optimiser l'aérodynamisme du casque dans la position ouverte de la mentonnière.

Il est ainsi connu du document EP 1 806 986 de concevoir un casque de protection dans lequel la mentonnière présente deux branches latérales chacune pourvue d'une glissière dans laquelle est engagé au moins un doigt de guidage fixé sur la coque, de sorte que la mentonnière coulisse le long de ces doigts de guidage entre les positions ouverte et fermée, et l'écran présente deux bras latéraux articulés sur la coque.

Pour garantir l'étanchéité du casque en configuration « intégral », ce document EP 1 806 986 propose que l'écran, lorsqu'abaissé, vient en appui contre un rebord supérieur externe de la mentonnière fermée, et la mentonnière coopère avec des moyens de guidage conformés pour guider celle-ci selon une trajectoire non entièrement circulaire, combinant rotation et translation, suivant laquelle la mentonnière s'écarte de la coque et bascule vers l'arrière en passant par-dessus l'écran jusqu'à sa position ouverte.

Cette solution particulièrement avantageuse présente cependant un inconvénient, à savoir que lorsque la mentonnière est en position ouverte et que l'écran est en position abaissée, le porteur doit relever manuellement l'écran pour permettre à la mentonnière de revenir en position fermée.

Ce relevage manuel de l'écran, en préalable à la fermeture de la mentonnière, présente un inconvénient d'un point de vue sécurité. En effet, si le porteur souhaite ramener sa mentonnière vers l'avant en position fermée, tout en roulant, il doit réaliser deux mouvements, à savoir relever l'écran puis faire basculer la mentonnière vers l'avant, contribuant ainsi à augmenter le temps de manipulation et à réduire la vigilance le temps de l'opération.

La présente invention a pour but de résoudre ce problème en proposant un casque équipé d'au moins un mécanisme de relevage automatique de l'écran lorsque la mentonnière est déplacée de la position ouverte jusqu'à la position fermée.

Un tel mécanisme est connu du document EP 1 101 419. Cependant celui ci comprend une came solidaire de la mentonnière qui impose un mouvement au suiveur solidaire de l'écran. Pour résoudre le problème posé, l'invention propose un casque de protection, notamment pour motocycliste, du type comportant une coque sur laquelle sont montés mobile un écran et une mentonnière, la mentonnière étant mobile entre une position fermée sur l'avant de la coque et une position ouverte dans laquelle la mentonnière est positionnée à l'arrière de la coque au-delà du sommet de la coque, la mentonnière présentant deux branches latérales chacune pourvue d'une glissière dans laquelle est engagé au moins un doigt de guidage fixé solidairement sur la coque, de sorte que la mentonnière coulisse le long de ces doigts de guidage entre ses deux positions, et l'écran étant mobile entre une position abaissée et une position relevée et présentant deux bras latéraux articulés sur la coque, ce casque étant remarquable en qu'il comprend un mécanisme de relevage automatique de l'écran configuré pour relever au moins partiellement l'écran à partir de sa position abaissée lors du mouvement de fermeture de la mentonnière passant de sa position ouverte jusqu'à sa position fermée, le mécanisme de relevage de l'écran comportant au moins un système came - suiveur comprenant :
- une came rotative solidaire d'un doigt de guidage, ledit doigt de guidage étant monté pivotant sur la coque selon un axe de rotation transversal et étant lié en rotation à la branche latérale correspondante de la mentonnière par coopération de forme avec sa glissière, et
- un élément suiveur solidaire d'un bras latéral de l'écran, où la came et l'élément suiveur sont en contact au moins partiel selon une surface de came donnée.

Ainsi, grâce à ce mécanisme de relevage avec système(s) came-suiveur, le basculement de la mentonnière vers l'avant, partant de la position ouverte, provoque de manière concomitante le relevage de l'écran, initialement abaissé, en profitant du ou de chaque doigt de guidage qui guide la mentonnière dans son mouvement pour faire tourner une ou deux cames rotatives qui vont venir agir sur un ou deux éléments suiveur respectifs pour faire relever l'écran.

De cette manière, l'opération de fermeture de la mentonnière, en ramenant celle-ci d'arrière en avant, se fait en une seule opération sans manipulation manuelle de l'écran au préalable, avec l'avantage de faire gagner du temps de sécurité et de vigilance pour le porteur du casque.

Il est envisageable de n'avoir qu'un seul système came-suiveur, qui sera situé à droite ou à gauche de la coque, ou bien d'avoir deux systèmes came-suiveur, qui seront situés à droite et à gauche de la coque.

Selon une caractéristique, le ou chaque système came - suiveur est conformé de sorte que, en partant d'une configuration dans laquelle la mentonnière est en position ouverte et l'écran est en positon abaissée, lorsque la came pivote sous l'effet du mouvement de fermeture de la mentonnière, ladite came vient au contact de l'élément suiveur et pilote le déplacement de l'écran en agissant sur l'élément suiveur dans le sens d'un relèvement au moins partiel de l'écran.

Dans la configuration précitée, la came et l'élément suiveur peuvent être en contact, de sorte que le relevage de l'écran s'amorce dès que la mentonnière commence à être basculée vers l'avant.

En variante, dans cette configuration, la came est espacée de l'élément suiveur avec un jeu de montage prédéfini, et vient au contact de l'élément suiveur qu'après que la mentonnière a parcouru une certaine partie du chemin du retour vers la position fermée. Ainsi, le relevage de l'écran ne commence pas tout de suite lorsque la mentonnière quitte sa position ouverte.

Selon une autre caractéristique, le ou chaque système came - suiveur est conformé de sorte que, en partant de la première configuration, lorsque la came pivote sous l'effet du mouvement de fermeture de la mentonnière, la came pilote le déplacement de l'écran en agissant sur l'élément suiveur dans le sens d'un relèvement de l'écran jusqu'à une position intermédiaire partiellement relevée, et ensuite la came et l'élément suiveur quittent le contact une fois l'écran dans ladite position intermédiaire alors que la came continue de pivoter jusqu'à ce que la mentonnière atteigne sa position fermée.

Ainsi, le ou chaque système came - suiveur provoque un relevage partiel de l'écran sous l'effet du mouvement de fermeture de la mentonnière, pour autoriser des degrés de liberté nécessaires au bon fonctionnement du mécanisme de relevage de la mentonnière. En effet, en faisant en sorte que la ou chaque came quitte le contact avec son élément suiveur avant que l'écran ne soit en position relevée (donc bloqué en position totalement relevé), on évite une situation de potentiel blocage.

Dans une réalisation particulière, le mécanisme de relevage comporte en outre au moins un élément de rappel sollicitant l'écran de la position intermédiaire vers la position relevée.

Ainsi, le ou les éléments de rappel, de préférence du type élément de rappel élastique, prennent le relais du ou des systèmes came - suiveur pour finir de relever l'écran, une fois que la ou chaque came a quitté le contact avec son élément suiveur et a laissé l'écran dans sa position intermédiaire partiellement relevée.

Avantageusement, chaque bras latéral de l'écran supporte, à une extrémité libre, un axe d'articulation monté coulissant dans un orifice oblong prévu sur une paroi solidaire de la coque.

Ainsi, cet orifice oblong autorise un déplacement de l'écran d'avant en arrière, ou d'arrière en avant, permettant ainsi un mouvement complexe de l'écran, combinant translation et rotation, avantageux pour les cinématiques concomitantes de l'écran et de la mentonnière, et notamment pour rapprocher l'écran de la coque lorsqu'il est relevé afin de faciliter le passage de la mentonnière par-dessus l'écran.

Dans un mode de réalisation particulier, chaque bras latéral de l'écran supporte un pion engagé dans une gorge arquée montée sur la coque pour imposer une trajectoire non entièrement circulaire à l'écran entre ses positions abaissée et relevée.

Ces gorges arquées permettent de guider l'écran dans le mouvement complexe décrit ci-dessus, tout en assurant une tenue mécanique suffisante de l'écran sur la coque.

De manière avantageuse, les gorges arquée sont conformées pour imposer une trajectoire combinant translation et rotation dans laquelle lors du relevage de l'écran, en partant de la position abaissée, l'écran s'écarte d'abord de la coque vers l'avant, puis suit un mouvement de rotation, et enfin se rapproche de la coque jusqu'à la position relevée.

Cette trajectoire complexe est bien entendu autorisée grâce aux orifices oblongs précités.

Selon une possibilité de l'invention, chaque branche latérale de la mentonnière supporte, sur une face interne, au moins un pion de guidage engagé dans une rainure formée sur une paroi latérale solidaire de la coque, ladite rainure définissant une trajectoire de la mentonnière non entièrement circulaire, combinant rotation et translation, entre ses positions ouverte et fermée.

Ces rainures, dans lesquelles glissent les pions de guidage respectifs, assurent le guidage de la mentonnière selon la trajectoire non entièrement circulaire précité, qui permet à la mentonnière, partant de la position fermée, de s'écarter de la coque (autrement dit s'en éloigner vers l'avant, soit selon un mouvement de pure translation soit selon un mouvement combinant translation et rotation), puis de basculer vers l'arrière de la coque en passant par-dessus l'écran, et d'atteindre l'arrière de la coque (au-delà du sommet de la coque) pour se retrouver en position fermée. Il est avantageux que, à la fin de ce mouvement d'ouverture de la mentonnière, la mentonnière se rapproche de l'arrière de la coque pour atteindre sa position fermée finale.

Selon une autre possibilité de l'invention, au moins un pion de guidage est en butée contre un doigt de guidage correspondant lorsque la mentonnière est en position fermée.

Ainsi, au moins un doigt de guidage, qui supporte éventuellement une came, sert d'arrêtoir pour le pion de guidage correspondant.

Conformément à une autre caractéristique avantageuse de l'invention, chaque rainure présente une portion de départ qui définit principalement un mouvement de translation vers l'avant de la mentonnière lors de son ouverture en partant de la position fermée, de sorte que le pion de guidage s'écarte du doigt de guidage avant que ledit doigt de guidage ne commence à pivoter avec la mentonnière ou n'ait pivoté que de quelques degrés.

Ainsi, lors de l'ouverture de la mentonnière, la rotation du doigt de guidage ne gêne pas le départ du pion de guidage, en partant de la position fermée de la mentonnière.

La présente invention concerne également la caractéristique selon laquelle au moins un doigt de guidage comporte une portion externe de forme oblongue sensiblement complémentaire avec la glissière dans laquelle ledit doigt de guidage est engagé.

Cette portion oblongue épouse l'intérieur de la glissière et provoque ainsi la rotation du doigt de guidage lorsque cette glissière tourne (autrement dit lorsque la mentonnière tourne).

Selon une possibilité de l'invention, la ou chaque came présente une patte saillante s'écartant radialement de l'axe de rotation transversal du doigt de guidage correspondant ; cette patte saillante définissant au moins en partie la surface de came pilotant le déplacement de l'élément suiveur, et donc le déplacement de l'écran.

Selon une autre possibilité de l'invention, lorsque l'écran est en position abaissée et la mentonnière en position fermée, l'écran est en appui contre un rebord supérieur externe de la mentonnière, avec notamment une face interne de l'écran en appui contre un joint d'étanchéité porté par le rebord supérieur externe de la mentonnière.

Ainsi, l'étanchéité est optimale en étant équivalente à celle d'un casque intégral classique avec mentonnière fixe.

D'autres caractéristiques et avantages de la présente invention apparaîtront à la lecture de la description détaillée ci-après, d'un exemple de mise en oeuvre non limitatif, faite en référence aux figures annexées dans lesquelles :
- les figures 1 et 2 sont des vues schématiques de côté d'un casque conforme à l'invention, avec des éléments absents et d'autres transparents pour visualiser un système came-suiveur, dans une configuration (figure 1) dans laquelle la mentonnière est en position fermée et l'écran est en position abaissée et dans une autre configuration (figure 2) dans laquelle la mentonnière est en position ouverte et l'écran est en position abaissée ;
- la figure 3 est vue schématique en perspective d'une partie du casque des figures 1 et 2, illustrant l'articulation de l'écran sur la coque ;
- la figure 4 est une vue schématique éclatée et en perspective (côté intérieur) illustrant les éléments de montage de l'écran et de la mentonnière sur la coque ;
- les figures 5 à 12 sont des vues schématiques illustrant partiellement le casque des figures 1 et 2 dans différentes configurations successives, chaque figure présentant une première vue à échelle réduite illustrant de manière complète l'écran et la mentonnière et une seconde vue à échelle agrandie (ou zoomée) illustrant un mécanisme de relevage automatique dans les différentes configurations, avec :
   - en figure 5, une première configuration dans laquelle la mentonnière est en position ouverte et l'écran est en position abaissée ;
   - en figure 6, une configuration dans laquelle la mentonnière a commencé a basculé vers l'avant et a commencé à relever l'écran grâce aux systèmes came-suiveur ;
   - en figure 7, une configuration dans laquelle la mentonnière a continué de basculer vers l'avant et l'écran a atteint la positon intermédiaire partiellement relevée grâce aux systèmes came-suiveur ;
   - en figure 8, une configuration dans laquelle la mentonnière n'a pas bougé tandis que l'écran a atteint sa position relevée grâce aux éléments de rappel élastique ;
   - en figure 9, une configuration dans laquelle la mentonnière a fini de basculer vers l'avant et a atteint sa position fermée, tandis que l'écran est resté dans sa position relevée ;
   - en figure 10, une configuration dans laquelle la mentonnière est restée dans sa position fermée, tandis que l'écran a été abaissé jusqu'à sa position abaissée ;
   - en figure 11, une configuration dans laquelle la mentonnière a été remontée et écartée vers l'avant par rapport à la coque, et l'écran a été en partie relevé ;
   - en figure 12, une configuration dans laquelle la mentonnière a été basculée vers l'arrière et a atteint sa position ouverte, et l'écran a été relevé et a atteint sa position relevée ;
- la figure 13 présente plusieurs vues schématiques illustrant partiellement le mécanisme de guidage de la mentonnière qui entraîne en rotation les cames pour le casque des figures 1 et 2, lors de la fermeture de la mentonnière en partant d'une position ouverte (figure (a)) jusqu'à une position ouverte (figure (f)), et avec quatre positions intermédiaires successives (figures (c), (d) et (e)) ;
- les figures 14 à 16 des vues schématiques en perspective de détails du casque des figures 1 et 2, illustrant essentiellement un doigt de guidage et sa came dans la position fermée de la mentonnière.

En référence aux figures, un casque 1 conforme à l'invention comporte une coque 2 rigide en forme générale de calotte sphérique ouverte, destinée à être portée sur la tête d'un porteur et à protéger celle-ci. Le casque 1 comporte également un écran 3 et une mentonnière 4 montés mobiles sur la coque 2.

L'écran 3 est mobile entre deux positions extrêmes, à savoir :
- une position dite abaissée (visible sur les figures 1, 2, 3, 5 et 10) dans laquelle l'écran 3 est dans sa position la plus basse et se positionne en face du visage, et en particulier en face du nez et des yeux du porteur ;
- une position dite relevée (visible sur les figures 8, 9 et 12) dans laquelle l'écran 3 est dans sa position la plus basse et se positionne en face de la partie frontale de la coque 2 qui couvre le front du porteur.

L'écran 3 présente une visière centrale 30 de forme incurvée, réalisée dans un matériau transparent et solidaire de deux bras latéraux 31 articulés sur la coque 2, et en particulier sur les parois latérales droite et gauche de la coque 2. Dans une réalisation particulière, les bras latéraux 31 sont articulés sur des flasques 20 fixées solidairement sur la coque 2.

Chaque bras latéral 31 présente une extrémité libre, opposée à la visière centrale 30, qui supporte de manière solidaire un axe d'articulation 32. Cet axe d'articulation 32 se présente sous la forme d'une tige cylindrique et fait saillie vers l'intérieur de la coque 2. Cet axe d'articulation 32 se termine par une tête élargie 320 qui forme une butée d'arrêt pour l'axe d'articulation 32.

L'axe d'articulation 32 de chaque bras latéral 31 est monté coulissant à l'intérieur d'un orifice oblong 21 ménagé de manière traversante dans le flasque 20 correspondant. La tête élargie 320 bloque transversalement l'axe d'articulation 32 à l'intérieur de l'orifice oblong 21. L'orifice oblong 21 s'étend de manière rectiligne sensiblement d'avant en arrière, et présente un fond avant situé plus proche de l'avant du casque 1 et un fond arrière situé plus proche de l'arrière du casque 1.

Chaque bras latéral 31 supporte également de manière solidaire un pion 33 faisant saillie vers l'intérieur de la coque 2 et disposé à une distance prédéfinie de l'axe d'articulation 32, à proximité de la visière centrale 30.

Le pion 33 de chaque bras latéral 31 est engagé dans une gorge arquée 22 ménagée sur une pièce de guidage 23 solidaire de la coque 2, et plus spécifiquement fixée de manière solidaire sur le flasque 20.

Le bras latéral 31, l'axe d'articulation 32 et le pion 33 peuvent être réalisés d'un seul tenant, comme dans l'exemple illustré sur les figures, ou bien en plusieurs éléments fixés ensemble. La pièce de guidage 23 est une pièce distincte du flasque 20 et est fixée sur celle-ci, notamment par vissage ou rivetage, dans l'exemple illustré sur les figures, et en variante la pièce de guidage 23 et le flasque 20 sont formés d'un seul tenant.

Chaque gorge arquée 22 présente une forme générale en « U » et présente trois portions successives :
- une portion inférieure délimitée par le fond inférieur de la gorge 22, sensiblement rectiligne ;
- une portion intermédiaire sensiblement en arc de cercle, présentant une courbure orientée vers l'avant du casque ; et
- une portion supérieure délimitée par le fond supérieur de la gorge 22.

Les fonds inférieur et supérieur de la gorge 22 sont situés sensiblement à la même distance de l'orifice oblong 21, et ces fonds sont les parties de la gorge qui sont les plus proches de l'orifice oblong 21.

En position abaissée de l'écran 3, chaque pion 33 est logé dans le fond inférieur de la gorge 22 correspondante et l'axe d'articulation 32 est logé dans le fond arrière de l'orifice oblong 21. En position relevée de l'écran 3, chaque pion 33 est logé dans le fond supérieur de la gorge 22 correspondante et l'axe d'articulation 32 est logé dans le fond arrière de l'orifice oblong 21.

Entre les positions abaissée et relevée de l'écran 3, chaque pion 33 circule dans la portion intermédiaire de la gorge 22 correspondante et l'axe d'articulation 32 est logé dans le fond avant de l'orifice oblong 21.

Ainsi, lorsqu'on relève l'écran 3 en partant de sa position abaissée et en allant jusqu'à la position relevée, on observe trois phases :
- dans une première phase, chaque axe d'articulation 32 se déplace vers l'avant à l'intérieur de l'orifice oblong 21 et concomitamment chaque pion 33 monte dans la portion inférieure de la gorge 22, de sorte que l'écran 3 s'avance et s'écarte de la coque 2 vers l'avant tout en amorçant sa montée ;
- dans une deuxième phase, l'axe d'articulation 32 est bloqué dans le fond avant de l'orifice oblong 21 et concomitamment chaque pion 33 monte dans la portion intermédiaire de la gorge 22, de sorte que l'écran 3 pivote vers le haut autour des axes d'articulation 32, tout en restant écarté de la coque 2 ;
- dans une troisième phase, chaque axe d'articulation 32 se déplace vers l'arrière à l'intérieur de l'orifice oblong 21 et concomitamment chaque pion 33 monte dans la portion supérieure de la gorge 22, de sorte que l'écran 3 se rapproche de la coque 2 tout en terminant sa montée.

Les fonds inférieur et supérieur des gorges 22 présentent des renfoncements qui forment des paliers garantissant une tenue stable des pions 33 à l'intérieur de ces fonds. La portion intermédiaire de chaque gorge 22 est bordée, côté arrière, par une arête crantée qui permet un déplacement par palier de l'écran 3.

Chaque bras latéral 31 présente un élément dit suiveur 34 qui se présente sous la forme d'une partie faisant saillie vers le bas d'un bord inférieur du bras latéral 31. Cet élément suiveur 34 vient de matière avec le bras latéral 31, mais aurait pu être réalisé de manière indépendante et fixé sur le bras latéral 31.

La mentonnière 4 est mobile entre deux positions extrêmes, à savoir :
- une position dite ouverte (visible sur les figures 2, 5 et 12) dans laquelle la mentonnière 4 est positionnée sur l'arrière de la coque 2, au-delà se son sommet ;
- une position dite fermée (visible sur les figures 1, 9, 10, 14 et 15) dans laquelle la mentonnière 4 est positionnée sur l'avant de la coque 2 et se positionne en face du menton du porteur.

De manière préférentielle, la mentonnière 4 est pourvue d'un système de verrouillage (non illustré) sur la coque 2 dans la position fermée.

La mentonnière 4 présente un corps protecteur 40 central de forme incurvée, solidaire de deux branches latérales 41 articulées sur la coque 2, et en particulier sur les parois latérales droite et gauche de la coque 2.

Chaque branche latérale 41 supporte, sur une face interne, un pion de guidage 42 (visible sur les figures 14 à 16), ce pion de guidage 41 étant fixé dans un logement prévu sur un plot 43 (visible sur la figure 4) ménagé sur la face interne de la branche latérale 41.

Chaque pion de guidage 42 est engagé à coulissement dans une rainure 24 formée sur une paroi latérale ou platine 25 solidaire de la coque 2. Chaque platine 25 vient recouvrir le bras latéral 31 correspondant de l'écran 3, ainsi que le flasque 20. La rainure 24 est ménagée traversante sur la platine 25 concernée, et présente une forme générale courbée et définit un rail de guidage pour le pion de guidage 42. Nous nous reporterons utilement au document EP 1 806 986 qui décrit en détail une telle rainure.

A titre complémentaire, il est à noter que ces rainures 24 définissent une trajectoire complexe de la mentonnière 4 non entièrement circulaire, combinant rotation et translation, entre ses positions ouverte et fermée. En outre, contrairement à l'exemple de rainure donné dans le document EP 1 806 986, chaque rainure 24 présente une forme entièrement courbe, sans portion rectiligne et sans angle.

Chaque rainure 24 présente une forme sensiblement ellipsoïdale fendue, avec principalement trois portions successives :
- une portion de départ bordée par un fond de départ 241 dans lequel est positionné le pion de guidage 42 lorsque la mentonnière 4 est en positon fermée (voir figures 9, 10, 14 et 15), cette portion de départ définissant une trajectoire d'écartement de la mentonnière vis-à-vis de la coque 2 vers l'avant lors de l'ouverture de la mentonnière 4, avec une amorce concomitante de montée pivotante de la mentonnière 4 ;
- une portion intermédiaire définissant une trajectoire de basculement de la mentonnière vers l'arrière de la coque 2, en passant par-dessus l'écran 3, avec un retournement de la mentonnière 4 entre environ 160 et 190° par rapport à la position fermée ;
- une portion d'arrivée bordée par un fond d'arrivée 242 dans lequel est positionné le pion de guidage 42 lorsque la mentonnière 4 est en positon ouverte (voir figures 5 et 12), cette portion d'arrivée définissant une trajectoire de rapprochement de la mentonnière contre l'arrière de la coque 2 avec un terminaison concomitante de descente pivotante de la mentonnière 4.

De plus, chaque branche latérale 41 présente une glissière 44 réalisée sous la forme d'une fente traversante oblongue, et dans laquelle est engagé à coulissement un doigt de guidage 26 fixé sur la coque 2. Ainsi, lors de la trajectoire complexe de la mentonnière 4, la mentonnière 4 coulisse le long des doigts de guidage 26 entre ses deux positions extrêmes.

Chaque doigt de guidage 26 présente un trou traversant dans lequel est engagée une tige 27 de fixation, notamment par vissage, sur la coque 2. Ainsi, chaque doigt de guidage 26 est monté pivotant sur la coque 2 selon un axe de rotation transversal défini par la tige 27.

Chaque doigt de guidage 26 présente trois portions :
- une portion externe 261 de forme oblongue sensiblement complémentaire avec la glissière 44, cette portion externe 261 étant engagée à l'intérieur de la glissière 44 de sorte que le doigt de guidage 26 est lié en rotation avec la branche latérale 41 de la mentonnière 4, autrement dit le doigt de guidage 26 pivote selon son axe de rotation transversal concomitamment à la rotation de la mentonnière 4 ;
- une portion intermédiaire 262 cylindrique, rétrécie par rapport à la portion externe et prévue pour s'engager à l'intérieur d'une fente 28 oblongue ménagée sur un bord de la platine 25 ; et
- une portion interne 263 formant une came, élargie par rapport à la portion intermédiaire 262 et présentant une patte saillante 264 s'écartant radialement de l'axe de rotation transversal du doigt de guidage 26.

En référence aux figures 14 et 16, la patte saillante 264 est courbée et présente une surface frontale concave 2641 (autrement dit bombée vers l'intérieur de la patte saillante 264), une surface dorsale convexe (autrement dit bombée vers l'extérieur de la prothèse) et un sommet 2643 joignant les surfaces frontale et dorsale 2641, 2642.

En situation, la portion externe 261 du doigt de guidage 26 s'étend du côté externe de la platine 25 pour coopérer avec la glissière 44, tandis que la came 263 s'étend du côté interne de la platine 25 pour coopérer avec l'élément suiveur 34 du bras latéral 31 correspondant (comme décrit ultérieurement) ; la portion intermédiaire 262 bloquant le doigt de guidage sur la platine 25.

Ainsi, lors de la trajectoire complexe de la mentonnière 4, la mentonnière 4 coulisse le long des doigts de guidage 26 entre ses deux positions extrêmes, et de manière concomitante les doigts de guidage 26 tournent autour de leurs axes de rotation respectifs, provoquant ainsi la rotation des cames 263, comme illustré sur la figure 13 qui représente une séquence de basculement de la mentonnière de sa position ouverte (figure 13(a)) jusqu'à sa position fermée (figure 13(f)) avec le pion de guidage 42 circulant dans la rainure 24.

Dans la position fermée de la mentonnière 4, et comme visible sur les figures 1, 9, 10, 11, 13(f), 14 et 15, le doigt de guidage 26 est angulairement positionnée de sorte que la patte saillante 264 de la came 263 est orientée vers l'avant du casque 1, et plus spécifiquement avec son sommet 2643 orientée vers l'avant et le bas du casque 1 en situation sur le porteur. Dans cette position fermée, et comme visible sur les figures 14 et 15, le pion de guidage 42 vient en appui contre la surface dorsale convexe 2642 de la patte saillante 264. En outre, dans cette position fermée, l'élément suiveur 34 ne peut pas venir au contact de la came 26, quelque soit la positon de l'écran 3 ; un creux 2644 (référencée sur la figure 14) pouvant être prévue sur la came 26, dans la continuité de la surface dorsale convexe 2642 de la patte saillante 264, de sorte que l'élément suiveur 34 n'est pas en contact avec la came 26 lorsque l'écran 3 est en position abaissée.

Dans la position ouverte de la mentonnière 4, et comme visible sur les figures 2, 5, 12 et 13(a), le doigt de guidage 26 est angulairement positionnée de sorte que la patte saillante 264 de la came 263 est orientée vers l'arrière du casque 1, et plus spécifiquement avec son sommet 2643 orientée vers l'arrière et le haut du casque 1 en situation sur le porteur. Dans cette position ouverte, et comme visible sur la figure 13(a), le pion de guidage 42 vient en appui contre la surface dorsale convexe 2642 de la patte saillante 264. En outre, dans cette position ouverte, l'élément suiveur 34 vient en appui contre la came 26, et plus spécifiquement contre la surface frontale concave 2641 de la patte saillante 264, lorsque l'écran 3 est en position abaissée, ainsi que visible sur les figures 2 et 5. Par contre, dans cette position ouverte, l'élément suiveur 34 n'est pas au contact de la came 26 lorsque l'écran 3 est en position relevée, comme visible sur la figure 12.

Il est à noter que les formes de la came 26 et de l'élément suiveur 34 sont telles que, lorsque la mentonnière 4 est en position ouverte ou fermée, l'écran 3 est libre en mouvement entre ses positions abaissée et relevée.

Les deux ensembles came 26 - élément suiveur 34, respectivement à droite et à gauche du casque 1, forment donc des systèmes came-suiveur, où chaque came 26 définit une surface de came (elle-même définie principalement par les surfaces 2641, 2642 et par le sommet 2643 de la patte saillante 264) pour un contact avec l'élément suiveur 34 ; ces deux systèmes came-suiveur formant un mécanisme de relevage automatique de l'écran 3 configuré pour relever partiellement l'écran 3 à partir de sa position abaissée lors du mouvement de fermeture de la mentonnière 4 passant de sa position ouverte jusqu'à sa position fermée.

Une séquence de fermeture de la mentonnière 4, avec au départ un écran 3 en position abaissée, est décrite ci-après en référence aux figures 5 à 10 :
- en référence à la figure 5, dans une première configuration dans laquelle la mentonnière 4 est en position ouverte et l'écran 3 est en positon abaissée, chaque pion de guidage 42 est situé sur le fond d'arrivée 242 de la rainure 24 correspondante et vient en appui contre la surface dorsale convexe 2642 de la patte saillante 264 de la came 263 concernée, et chaque élément suiveur 34 est en appui contre la surface frontale concave 2641 de la patte saillante 264 concernée ;
- en référence à la figure 6, la mentonnière 4 commence à être basculée vers l'avant (comme schématisé par la flèche B) et de manière concomitante l'écran 3 commence à se relever automatiquement (comme schématisé par la flèche R), car chaque came 26 a commencé à pivoter (grâce aux doigts de guidage 26 entraînés en rotation par coopération avec les glissières 44) et chaque came 26 agit sur l'élément suiveur 34 correspondant, faisant ainsi pivoter les bras latéraux 31 et donc l'écran 3 (pivotement de chaque bras latéral 31 autour de son axe d'articulation 32 avec guidage concomitant du pion 33 dans la gorge 22 correspondante, et chaque élément suiveur 34 est en contact avec la surface frontale concave 2641 de la patte saillante 264 de la came 263 concernée), et en même temps chaque pion de guidage 42 circule dans le rail 24 ;
- en référence à la figure 7, la mentonnière 4 continue de basculer vers l'avant (comme schématisé par la flèche B) et de manière concomitante l'écran 3 continue de se relever automatiquement (comme schématisé par la flèche R), jusqu'à une position intermédiaire partiellement relevée de l'écran 3 où chaque pion 33 se situe à la fin de la portion intermédiaire de la gorge 22 et donc au début de la portion supérieure de la gorge 22 (chaque pion 22 n'étant pas encore logé dans le fond supérieur de la gorge 22 correspondante), et où chaque came 26 est à la fin de son contact avec l'élément suiveur 34 correspondant (et plus spécifiquement chaque élément suiveur 34 est en contact avec le sommet 2643 de la patte saillante 264 de la came 263 concernée de sorte qu'une fois passé ce contact avec le sommet 2643, l'élément suiveur 34 ne peut plus être entraîné en pivotement par la came 26) ;
- en référence à la figure 8, l'écran 3 est sollicité vers la position relevée (comme schématisé par la flèche RE) grâce à des organes de rappel élastique 5 qui sont montés sur les platines 25 et qui agissent sur les bras latéraux 31, ce mouvement final de relevage de l'écran 3 de la position intermédiaire partiellement relevée de la figure 7 jusqu'à la position relevée de la figure 8 ne se faisant que grâce à ces organes de rappel élastique 5, les cames 26 n'agissant plus sur le mouvement de l'écran 3 ;
- en référence à la figure 9, la mentonnière 4 a fini de basculer vers l'avant et a passé par-dessus l'écran 3 jusqu'à atteindre la position fermée, l'écran 3 étant resté dans sa position relevée, et les cames 26 ayant quittées le contact avec les éléments suiveur 34 correspondants ;
- en référence à la figure 10, l'écran 3 peut être abaissé (comme schématisé par la flèche A) jusqu'à atteindre sa position abaissée, avec la mentonnière 4 restée en position fermée, sans pour autant que les cames 26 ne reprennent le contact avec les éléments suiveur 34 correspondants.

Chaque organe de rappel élastique 5 peut se présenter sous la forme d'un ressort hélicoïdal présentant une branche fixée sur la platine 26 (donc fixée sur la coque 2) et une autre branche agissant sur le bras latéral 31 correspondant. En variante, chaque organe de rappel élastique 5 peut se présenter sous la forme d'une lame élastiquement déformable ou de tout autre organe élastiquement déformable agissant sur le bras latéral 31 correspondant pour déplacer l'écran 3 de la position intermédiaire partiellement relevée de la figure 7 jusqu'à la position relevée.

Une séquence d'ouverture de la mentonnière 4, avec au départ un écran 3 en position abaissée, est décrite ci-après en référence aux figures 10 à 12 :
- en référence à la figure 10, l'écran 3 est en position abaissée et la mentonnière 4 est en position fermée ;
- en référence à la figure 11, l'écran 3 est relevé (comme schématisé par la flèche RM) manuellement et automatiquement au moyen d'un mécanisme complémentaire non illustré, et la mentonnière 4 commence son mouvement d'ouverture (comme schématisé par la flèche OU) au cours de laquelle chaque pion de guidage 42 quitte le contact avec la came 26 avant que la came 26 ne commence à pivoter avec la mentonnière (autrement dit la mentonnière 4 se déplace principalement selon un mouvement de translation, avec éventuellement quelques degrés de rotation concomitante, de sorte que les pions de guidage 42 se sont avancés dans la rainure 24 tandis que la came 26 n'a pas pivoter ou alors n'a pivoter que de quelques degrés) ;
- en référence à la figure 12, la mentonnière 4 a fini de basculer vers l'arrière (comme schématisé par la flèche BR) jusqu'à atteindre sa position fermée.

Par ailleurs, comme visible sur la figure 1, il est à noter que lorsque l'écran 3 est en position abaissée et la mentonnière 4 en position fermée, l'écran 3 est en appui contre un rebord supérieur externe 46 de la mentonnière 4, avec en particulier une face interne de la visière centrale 30 de l'écran 3 en appui contre un joint d'étanchéité 47 porté par le rebord supérieur externe 46 de la mentonnière 4.

Bien entendu l'exemple de mise en oeuvre évoqué ci-dessus ne présente aucun caractère limitatif et d'autres améliorations et détails peuvent être apportés au casque selon l'invention, sans pour autant sortir du cadre de qui n'est limité que par les revendications jointes, où d'autres formes de cames et/ou d'autres formes d'élément suiveur et/ou plus particulièrement d'autres formes de surfaces de came peuvent par exemple être réalisées.

## Revendications

1. Casque (1) de protection, notamment pour motocycliste, du type comportant une coque (2) sur laquelle sont montés mobile un écran (3) et une mentonnière (4), ladite mentonnière (4) étant mobile entre une position fermée sur l'avant de la coque (2) et une position ouverte dans laquelle la mentonnière (4) est positionnée à l'arrière de la coque (2) au-delà du sommet de la coque (2), la mentonnière (4) présentant deux branches latérales (41) chacune pourvue d'une glissière (44) dans laquelle est engagé au moins un doigt de guidage (26) fixé solidairement sur la coque (2), de sorte que la mentonnière (4) coulisse le long desdits doigts de guidage (26) entre ses deux positions, et ledit écran (3) étant mobile entre une position abaissée et une position relevée et présentant deux bras latéraux (31) articulés sur la coque (2), ledit casque (1) comprenant un mécanisme de relevage automatique de l'écran (3) configuré pour relever au moins partiellement l'écran (3) à partir de sa position abaissée lors du mouvement de fermeture de la mentonnière (4) passant de sa position ouverte jusqu'à sa position fermée, le mécanisme de relevage de l'écran (3) comportant au moins un système came - suiveur, ledit casque étant **caractérisé en ce que** le système came-suiveur comprend :
- une came (263) rotative solidaire d'un doigt de guidage (26), ledit doigt de guidage (26) étant monté pivotant sur la coque (2) selon un axe de rotation transversal et étant lié en rotation à la branche latérale (41) correspondante de la mentonnière (4) par coopération de forme avec sa glissière (44), et
- un élément suiveur (34) solidaire d'un bras latéral (31) de l'écran (3), où la came (263) et l'élément suiveur (34) sont en contact au moins partiel selon une surface de came donnée.

2. Casque (1) selon la revendication 1, dans lequel le ou chaque système came - suiveur est conformé de sorte que, en partant d'une première configuration dans laquelle la mentonnière (4) est en position ouverte et l'écran (3) est en positon abaissée, lorsque la came (263) pivote sous l'effet du mouvement de fermeture de la mentonnière (4), ladite came (263) vient au contact de l'élément suiveur (34) et pilote le déplacement de l'écran (3) en agissant sur l'élément suiveur (34) dans le sens d'un relèvement au moins partiel de l'écran (3).

3. Casque (1) selon la revendication 2, dans lequel le ou chaque système came - suiveur est conformé de sorte que, en partant de la première configuration, lorsque la came (263) pivote sous l'effet du mouvement de fermeture de la mentonnière (4), la came (263) pilote le déplacement de l'écran (3) en agissant sur l'élément suiveur (34) dans le sens d'un relèvement de l'écran (3) jusqu'à une position intermédiaire partiellement relevée, et ensuite la came (263) et l'élément suiveur (34) quittent le contact une fois l'écran (3) dans ladite position intermédiaire alors que la came (263) continue de pivoter jusqu'à ce que la mentonnière (4) atteigne sa position fermée.

4. Casque (1) selon la revendication 3, dans lequel le mécanisme de relevage comporte en outre au moins un élément de rappel élastique (5) sollicitant l'écran (3) de la position intermédiaire vers la position relevée.

5. Casque (1) selon l'une quelconque des revendications précédentes, dans lequel chaque bras latéral (31) de l'écran (3) supporte, à une extrémité libre, un axe d'articulation (32) monté coulissant dans un orifice oblong (21) prévu sur une paroi (20) solidaire de la coque (2).

6. Casque (1) selon la revendication 5, dans lequel chaque bras latéral (31) de l'écran (3) supporte un pion (33) engagé dans une gorge arquée (22) montée sur la coque (2) pour imposer une trajectoire non entièrement circulaire à l'écran (3) entre ses positions abaissée et relevée.

7. Casque (1) selon la revendication 6, dans lequel les gorges arquée (22) sont conformées pour imposer une trajectoire combinant translation et rotation dans laquelle lors du relevage de l'écran (3), en partant de la position abaissée, l'écran (3) s'écarte d'abord de la coque (2) vers l'avant, puis suit un mouvement de rotation, et enfin se rapproche de la coque (2) jusqu'à la position relevée.

8. Casque (1) selon l'une quelconque des revendications précédentes, dans lequel chaque branche latérale (41) de la mentonnière (4) supporte, sur une face interne, au moins un pion de guidage (42) engagé dans une rainure (24) formée sur une paroi latérale (25) solidaire de la coque (2), ladite rainure (24) définissant une trajectoire de la mentonnière (4) non entièrement circulaire, combinant rotation et translation, entre ses positions ouverte et fermée.

9. Casque (1) selon la revendication 8, dans lequel au moins un pion de guidage (42) est en butée contre un doigt de guidage (26) correspondant lorsque la mentonnière (4) est en position fermée.

10. Casque (1) selon l'une quelconque des revendications précédentes, dans lequel au moins un doigt de guidage (26) comporte une portion externe (261) de forme oblongue sensiblement complémentaire avec la glissière (44) dans laquelle ledit doigt de guidage (26) est engagé.

11. Casque (1) selon l'une quelconque des revendications précédentes, dans lequel la ou chaque came (263) présente une patte saillante (264) s'écartant radialement de l'axe de rotation transversal du doigt de guidage (26) correspondant.

12. Casque (1) selon l'une quelconque des revendications précédentes, dans lequel, lorsque l'écran (3) est en position abaissée et la mentonnière (4) en position fermée, ledit écran (3) est en appui contre un rebord supérieur externe (46) de la mentonnière (4), avec notamment une face interne de l'écran (3) en appui contre un joint d'étanchéité (47) porté par le rebord supérieur externe (46) de la mentonnière (4).

## Patentansprüche

1. Schutzhelm (1), vor allem für Motorradfahrer, in der Art eine Schale (2) umfassend, auf der beweglich ein Visier (3) und ein Kinnschutz (4) montiert sind, wobei der besagte Kinnschutz (4) zwischen einer geschlossenen Position an der Vorderseite der Schale (2) und einer offenen Position bewegt werden kann, in welcher der Kinnschutz (4) an der Rückseite der Schale (2) über den höchsten Punkt der Schale (2) hinweg positioniert ist, wobei der Kinnschutz (4) zwei seitliche Schenkel (41) aufweist, von denen jeder mit einer Gleitschiene (44) versehen ist, in welche zumindest ein Führungsstift (26) eingeführt wird, der fest mit der Schale (2) verbunden ist, sodass der Kinnschutz (4) entlang der besagten Führungsstifte (26) zwischen seinen beiden Positionen gleitet, und das besagte Visier (3) zwischen einer abgesenkten Position und einer angehobenen Position bewegt werden kann, und zwei auf der Schale (2) angelenkte seitliche Arme (31) aufweist, wobei der besagte Helm (1) einen automatischen Hebemechanismus des Visiers (3) umfasst, der konfiguriert ist, um das Visier (3) bei der Schließbewegung des Kinnschutzes (4) von seiner offenen Position bis in seine geschlossene Position aus seiner abgesenkten Position zumindest teilweise anzuheben, wobei der Hebemechanismus des Visiers (3) zumindest ein Nocken-Folgegliedsystem umfasst, wobei der besagte Helm **dadurch gekennzeichnet ist, dass** das Nocken-Folgegliedsystem Folgendes umfasst:
- einen Drehnocken (263), der fest mit einem Führungsstift (26) verbunden ist, wobei der besagte Führungsstift (26) entsprechend einer querlaufenden Drehachse drehbar auf der Schale (2) montiert ist, und durch eine Formzusammenwirkung mit seiner Gleitschiene (44) drehbar mit dem entsprechenden seitlichen Schenkel (41) des Kinnschutzes (4) verbunden ist, und
- ein Folgeglied (34), das fest mit einem seitlichen Arm (31) des Visiers (3) verbunden ist,
wobei der Nocken (263) und das Folgeglied (34) über eine gegebene Nockenfläche zumindest teilweise in Kontakt stehen.

2. Helm (1) nach Anspruch 1, wobei das oder jedes Nocken-Folgegliedsystem geformt ist, sodass, ausgehend von einer ersten Konfiguration, in welcher der Kinnschutz (4) in der offenen Position und das Visier (3) in der abgesenkten Position ist, wenn sich der Nocken (263) unter Einwirkung der Schließbewegung des Kinnschutzes (4) dreht, der besagte Nocken (263) in Kontakt mit dem Folgeglied (34) tritt, und die Bewegung des Visiers (3) ansteuert, indem er im Sinne eines zumindest teilweisen Anhebens des Visiers (3) auf das Folgeglied (34) einwirkt.

3. Helm (1) nach Anspruch 2, wobei das oder jedes Nocken-Folgegliedsystem geformt ist, sodass, ausgehend von der ersten Konfiguration, wenn sich der Nocken (263) unter Einwirkung der Schließbewegung des Kinnschutzes (4) dreht, der Nocken (263) die Bewegung des Visiers (3) ansteuert, indem er auf das Folgeglied (34) im Sinne eines Anhebens des Visiers (3) bis in eine teilweise angehobene Zwischenposition einwirkt, und der Nocken (263) und das Folgeglied (34) danach den Kontakt verlieren, sobald das Visier (3) in der besagten Zwischenposition ist, während sich der Nocken (263) weiterdreht, bis der Kinnschutz (4) seine geschlossene Position erreicht.

4. Helm (1) nach Anspruch 3, wobei der Hebemechanismus darüber hinaus zumindest ein elastisches Rückholelement (5) umfasst, welches das Visier (3) von der Zwischenposition in die angehobene Position drängt.

5. Helm (1) nach irgendeinem der vorhergehenden Ansprüche, wobei jeder seitliche Arm (31) des Visiers (3) an einem freien Ende eine Gelenkachse (32) trägt, die gleitend in einem Langloch (21) montiert ist, das in einer Wandung (20) vorgesehen ist, die fest mit der Schale (2) verbunden ist.

6. Helm (1) nach Anspruch 5, wobei jeder seitliche Arm (31) des Visiers (3) einen Stift (33) trägt, der in eine bogenförmige Nut (22) eingreift, die auf der Schale (2) montiert ist, um dem Visier (3) eine nicht vollkommen kreisförmige Bewegungsbahn zwischen seiner abgesenkten und angehobenen Position aufzuerlegen.

7. Helm (1) nach Anspruch 6, wobei die bogenförmigen Nuten (22) geformt sind, um eine Bewegungsbahn aufzuerlegen, die Vorschub und Drehung kombiniert, bei der sich das Visier (3) beim Anheben des Visiers (3), ausgehend von der abgesenkten Position zuerst von der Schale (2) nach vorne abhebt und danach eine Drehbewegung durchführt, und sich schließlich der Schale (2) bis zur angehobenen Position annähert.

8. Helm (1) nach irgendeinem der vorhergehenden Ansprüche, wobei jeder seitliche Schenkel (41) des Kinnschutzes (4) an einer Innenfläche zumindest einen Führungsstift (42) trägt, der in eine Nut (24) eingeführt wird, die auf einer seitlichen Wandung (25) gebildet wird, die fest mit der Schale (2) verbunden ist, wobei die besagte Nut (24) eine nicht vollkommen kreisförmige Bewegungsbahn des Kinnschutzes (4) zwischen der offenen und geschlossenen Position definiert, die Drehung und Vorschub kombiniert.

9. Helm (1) nach Anspruch 8, wobei zumindest ein Führungsstift (42) auf Anschlag an einem entsprechenden Führungsstift (26) anliegt, wenn der Kinnschutz (4) in der geschlossenen Position ist.

10. Helm (1) nach irgendeinem der vorhergehenden Ansprüche, wobei zumindest ein Führungsstift (26) einen äußeren Abschnitt (261) in länglicher Form in etwa ergänzend zur Gleitschiene (44) umfasst, in die der besagte Führungsstift (26) eingeführt wird.

11. Helm (1) nach irgendeinem der vorhergehenden Ansprüche, wobei der oder die Nocken (263) eine überstehende Lasche (264) aufweist, die sich radial von der querlaufenden Drehachse des entsprechenden Führungsstifts (26) abhebt.

12. Helm (1) nach irgendeinem der vorhergehenden Ansprüche, wobei das besagte Visier (3), wenn das Visier (3) in der abgesenkten Position ist und der Kinnschutz (4) in der geschlossenen Position ist, an einem oberen äußeren Rand (46) des Kinnschutzes (4) anliegt, vor allem mit einer Innenseite des Visiers (3) an einer Dichtung (47) anliegend, die vom oberen äußeren Rand (46) des Kinnschutzes (4) getragen wird.

## Claims

1. A protective helmet (1), in particular for motorcyclist, of the type including a shell (2) on which a screen (3) and a chin guard (4) are movably mounted, said chin guard (4) being movable between a closed position on the front of the shell (2) and an open position in which the chin guard (4) is positioned at the rear of the shell (2) beyond the top of the shell (2), the chin guard (4) having two lateral branches (41) each provided with a slide (44) in which at least one guide finger (26) securely fixed on the shell (2) is engaged, so that the chin guard (4) slides along said guide fingers (26) between its two positions, and said screen (3) being movable between a lowered position and a raised position and having two lateral arms (31) hinged on the shell (2), said helmet (1) comprising a lifting mechanism for automatically lifting the screen (3) configured to lift at least partially the screen (3) from its lowered position during the closing movement of the chin guard (4) switching from its open position to its closed position, the lifting mechanism of the screen (3) including at least one cam-follower system, said helmet being **characterized in that** the cam-follower system comprises:
- a rotary cam (263) secured to a guide finger (26), said guide finger (26) being pivotally mounted on the shell (2) along a transverse axis of rotation and being rotatably linked to the corresponding lateral branch (41) of the chin guard (4) by shape cooperation with its slide (44), and
- a follower element (34) secured to a lateral arm (31) of the screen (3), wherein the cam (263) and the follower element (34) are at least partially in contact according to a given cam surface.

2. The helmet (1) according to claim 1, wherein the or each cam-follower system is configured so that, starting from a first configuration in which the chin guard (4) is in the open position and the screen (3) is in the lowered position, when the cam (263) pivots under the effect of the closing movement of the chin guard (4), said cam (263) comes into contact with the follower element (34) and drives the movement of the screen (3) by acting on the follower element (34) in the direction of an at least partial lifting of the screen (3).

3. The helmet (1) according to claim 2, wherein the or each cam-follower system is configured so that, starting from the first configuration, when the cam (263) pivots under the effect of the closing movement of the chin guard (4), the cam (263) drives the movement of the screen (3) by acting on the follower element (34) in the direction of a lifting of the screen (3) until a partially raised intermediate position, and then the cam (263) and the follower element (34) leave the contact once the screen (3) is in said intermediate position while the cam (263) continues to pivot until the chin guard (4) reaches its closed position.

4. The helmet (1) according to claim 3, wherein the lifting mechanism further includes at least one elastic return element (5) urging the screen (3) from the intermediate position to the raised position.

5. The helmet (1) according to any one of the preceding claims, wherein each lateral arm (31) of the screen (3) supports, at a free end, a hinge axis (32) slidably mounted in an oblong orifice (21) provided on a wall (20) secured to the shell (2).

6. The helmet (1) according to claim 5, wherein each lateral arm (31) of the screen (3) supports a pin (33) engaged in an arcuate groove (22) mounted on the shell (2) to impose a non entirely circular path to the screen (3) between its lowered and raised positions.

7. The helmet (1) according to claim 6, wherein the arcuate grooves (22) are shaped to impose a path combining translation and rotation in which, when lifting the screen (3), starting from the lowered position, the screen (3) first moves away from the shell (2) toward the front, then follows a rotational movement, and finally moves closer to the shell (2) until the raised position.

8. The helmet (1) according to any one of the preceding claims, wherein each lateral branch (41) of the chin guard (4) supports, on an inner face, at least one guide pin (42) engaged in a slot (24) formed on a lateral wall (25) secured to the shell (2), said slot (24) defining a non entirely circular path of the chin guard (4), combining rotation and translation, between its open and closed positions.

9. The helmet (1) according to claim 8, wherein at least one guide pin (42) is in abutment against a corresponding guide finger (26) when the chin guard (4) is in the closed position.

10. The helmet (1) according to any one of the preceding claims, wherein at least one guide finger (26) includes an external portion (261) having an oblong shape which is substantially complementary with the slide (44) in which said guide finger (26) is engaged.

11. The helmet (1) according to any one of the preceding claims, wherein the or each cam (263) has a protruding tab (264) radially moving away from the transverse axis of rotation of the corresponding guide finger (26).

12. The helmet (1) according to any one of the preceding claims, wherein, when the screen (3) is in the lowered position and the chin guard (4) in the closed position, said screen (3) bears against an outer upper rim (46) of the chin guard (4), in particular with an inner face of the screen (3) bearing against a seal (47) carried by the outer upper rim (46) of the chin guard (4).
